# EUROPÄISCHE PATENTSCHRIFT

(11) **EP 0 003 747 B1**
(45) Veröffentlichungstag und Bekanntmachung des Hinweises auf die Patenterteilung: **15.07.1981**
(21) Anmeldenummer: 79100160.5
(22) Anmeldetag: 19.01.1979
(51) Int. Cl.: H01B 7/34

(54) **Mehradrige flexible elektrische Leitung**
Flexible insulated multi-core electrical cable
Câble électrique isolé flexible à conducteurs multiples

(30) Priorität: 17.02.1978 DE 2807406
(43) Veröffentlichungstag der Anmeldung: 05.09.1979
(73) Patentinhaber: SIEMENS AKTIENGESELLSCHAFT, 80333 München (DE)
(72) Erfinder: Alt, Dieter, D-8630 Coburg (DE); Barnicol-Öttler, Max, D-8632 Neustadt (DE); Pajonczek, Josef, D-8632 Haarbrücken (DE); Schillmöller, Arnold, Dr., D-8632 Neustadt (DE); Schräpler, Herbert, D-8631 Ahorn (DE)

## Beschreibung

Die Erfindung liegt auf dem Gebiet der mehradrigen flexiblen elektrischen Leitungen, die unter der Bezeichnung «Ksinststoffsch)auch)eitun- gen» oder «Gummischlauchleitungen» bekannt sind. Derartige Leitungen werden vor allem zur Stromversorgung ortsveränderlicher Geräte eingesetzt, beispielsweise auch zur Stromversorgung von Haushaltsgeraen wie Staubsaugern, Kaffeemaschinen, Bohrmaschinen.

Ein besonderer ₋eitungstyp hat sich für Haushaltwarmgeräte herausgebildet, d.h. für Geräte, bei denen ein erhitzter Test des Gerätes mit dem Mantel der Leitun_{'}) in Berührung kommen kann, wie es beispielsweise bei Toastern und Bügeleisen der Fall ist. Derartige Leitungen bestehen in der Regel aus mehreren miteinander verseilten gummiisolierten Adern, die von einem Geflecht aus Textil- und/oder Kunststoffasern umgeben sind. Die Zwickelräume zwischen den verseilten Adern sind in aller Regel mit Zwickelfüllungen ausgetrenst, beispielsweise mit Baumwollfäden (DE-GM 7238145). Eine verbesserte Ausführungsform sieht vor, als äusseren Mantel einen Gummimantel zu verwenden, auf den eine Glanzgarnumhüllung aufgebracht ist. Bei derartigen Leitungen wird als vorteilhaft empfunden, dass die Glanzgarnumhüllung einen niedrigen Reibungskoeffizienten aufweist, so dass die Leitung beispielsweise auf Textilien leicht gleitet («Der Elektromeister + Deutsches Elektrohandwerk», Heft 19,1975, Seite 1213).

Im übrigen ist e3 bekannt, für Gummischlauchleitungen, die bei erhöhten Temperaturen eingesetzt werden, sowohl einen Isolier- als auch einen Mantelwerkstoff z.uf der Basis von Äthylenvinylacetat oder auf der Basis von Silikonkautschuk einzusetzen.

Es sind weiterhin einadrige elektrische Leitungen bekannt, auf deren Gummiisolierung zum Schutz gegen chemische Einflüsse, insbesondere zur Verbesserung der Beständigkeit gegen Ozon und Treibstoff, eine Lackschicht aus einem durch Kondensation aushärtenden Lack aufgebracht ist. Derartige Leitungen werden als Zündleitungen in Kraftfahrzeugen und Flugzeugen eingesetzt (DE-PS 935253). Die Verwendung eines Lacküberzuges ist auch für mehradrige flexible elektrische Leitungen bekannt. Hierbei ist auf die einzelnen Adern ein Gleitlack aufgebracht, um die inneren Reibungsverhältnisse und damit die Flexibilität der Leitung zu verbessern (DE-OS 2528307).

Zur Herstellung lackisolierter elektrischer Drähte, wie sie zu Spulen verarbeitet werden, sind im übrigen modifizierte Lacke auf Alkydharzbasis bekannt, die sich durch Wärme- und Hitzebeständigkeit auszeichnen (DE-PS 953182, DE-PS 1125023).

Der Erfindung liegt die Aufgabe zugrunde, bei mehradrigen flexiblen elektrischen Leitungen, die zur Stromversorgung ortsveränderlicher elektrischer Haushaltwarmgeräte wie beispielsweise Bügeleisen und Toaster dienen, den bisher aus einem Gummimantel und einer gleitfähigen äusseren Schutzschicht in Form einer Glanzgarnbeflechtung bestehenden Mantel durch einen mechanisch annähernd gleichwertigen, die thermische und damit auch die elektrische Sicherheit der Leitung möglichst verbessernden und hinsichtlich der Fertigungkosten günstigeren Mantel zu ersetzen.

Zur Lösung dieser Aufgabe ist gemäss der Erfindung vorgesehen, dass der Gummimantel aus einem vernetzten Äthylen-Vinylacetat-Copolymer oder einem vernetzten chlorsulfonierten Polyäthylen und die gleitfähige Schutzschicht aus einem dünnen Überzug aus einem wärmebeständigen Lack auf Alkydharzbasis besteht.

Eine elektrische Leitung mit einem derart aufgebauten Mantel ist gegenüber von beim Betrieb der Leitung auftretenden Hitzeeinwirkungen äusserst beständig, ist ausreichend flexibel und zeichnet sich durch einen gleich guten Reibungskoeffizienten wie textilgarnbeflochtene Leitungen aus. Im übrigen gewährleistet der Mantelaufbau, dass die Enden der Leitung mit auch sonst üblichen Steckern, deren beispielsweise aus Polyvinylchlorid bestehendes Gehäuse im Spritzgiessverfahren aufgebracht wird, versehen werden können.

Ein Ausführungsbeispiel der neuen Leitung ist in der Figur dargestellt.

Die Leitung 1 besteht aus den drei miteinander verseilten Adern 2, die jeweils aus einem feindrähtigen Kupferleiter 3 und der Isolierung 4 aus einem vernetzten Äthylen-Propylen-Kautschuk bestehen. Auf die drei miteinander verseilten Adern ist der Mantel 5 aus einem extrudierten, nach dem Aufbringen vernetzten Äthylen-Vinylacetat-Copolymer aufgebracht. Darüber befindet sich die wärmebeständige Lackschicht 6 aus einem Lack auf Alkydharzbasis, die unmittelbar im Anschluss an die Vernetzung des Mantels 5 im Durchzugsverfahren durch eine Lacklösung aufgebracht wurde.

Eine derartige Leitung wurde als Anschlussleitung eines Bügeleisens verwendet. Dabei ergaben sich ausgezeichnete Gleiteigenschaften auf den zu behandelnden Textilien. Weiterhin konnte nach einem Aufsetzen der etwa 240°C heissen Sohle des Bügeleisens über einen Zeitraum von etwa 30 Min. auf die Leitungsoberfläche kein die Betriebssicherheit der Leitung beeinträchtigender Schaden an dem Kunststoffmantel festgestellt werden. Der Gebrauchswert einer solchen Leitung ist somit wesentlich höher als der Gebrauchswert der für derartige Zwecke bisher üblichen Leitungen mit einer Beflechtung aus Textilgarnen.

## Patentansprüche

Mehradrige flexible elektrische Leitung zur Stromversorgung ortsveränderlicher elektrischer Haushaltwarmgeräte wie beispielsweise Bügeleisen und Toaster, deren miteinander verseilte, gummiisolierte Adern gemeinsam von einem Gummimantel umgeben sind, auf den eine äussere gleitfähige Schutzschicht aufgebracht ist, dadurch gekennzeichnet, dass der Gummimantel (5) aus einem vernetzten Äthylen-Vinylacetat-Copolymer oder einem vernetzten chlorsulfonierten Polyäthylen und die gleitfähige Schutzschicht (6) aus einem dünnen Überzug aus einem wärmebeständigen Lack auf Alkydharzbasis besteht.

## Claims

A multi-conductor flexible electric cable for the supply of current to portable domestic electric heating appliances, such as irons and toasters, the stranded, rubber-insulated conductors of which are commonly surrounded by a rubber sheath on which there is applied an outer protective layer which is capable of sliding, characterised in that the rubber sheath (5) consists of a cross-linked ethylene-vinyl acetate copolymer or a cross-linked chlorosulphonated polyethylene and the protective layer (6) consists of a thin coating of a heat-resistant lacquer having an alkyd resin basis.

## Revendications

Câble électrique souple à plusieurs conducteurs pour l'alimentation en courant d'appareils ménagers électriques mobiles, tels que par exemple fer à repasser et grille-pain, dont les conducteurs assemblés entre eux et isolés avec du caoutchouc sont entourés par une gaine de caoutchouc sous laquelle est montée une couche de protection extérieure glissante, caractérisé par le fait que la gaine de caoutchouc (5) est constituée par un copolymère réticulé d'éthylène et d'acétate de vinyle ou par un polyéthylène chlorosulfoné réticulé, et que la couche de protection glissante (6) est constituée par un mince revêtement d'un vernis thermorésistant à base de résine alkyde.
